# FASCICULE DE BREVET EUROPEEN

(11) **EP 3 666 145 B1**
(45) Date de publication et mention de la délivrance du brevet: **22.02.2023**
(21) Numéro de dépôt: 19213619.0
(22) Date de dépôt: 04.12.2019
(51) Int. Cl.: A47L 5/22, A47L 5/24, A47L 9/32, A47L 9/00

(54) **ROBOT ASPIRATEUR**
STAUBSAUGROBOTER
ROBOT VACUUM CLEANER

(30) Priorité: 14.12.2018 FR 1872994
(43) Date de publication de la demande: 17.06.2020
(73) Titulaire: SEB S.A., 69130 Ecully (FR)
(72) Inventeur: DEFLIN, Emmanuel, 69570 Dardilly (FR)
(74) Mandataire: SEB Développement

(56) Documents cités:
- EP-A1- 2 649 920
- EP-A1- 3 357 391
- EP-B1- 2 649 920
- CN-A- 107 137 012
- KR-A- 20080 028 219

## Description

La présente invention concerne de manière générale un robot aspirateur.

### Domaine technique de l'invention

La présente invention concerne en particulier un robot aspirateur autonome formé par un corps principal et un aspirateur à main qui peut s'accoupler au corps principal.

### État de la technique

Il est connu dans l'art antérieur des dispositifs d'aspiration autonomes, autrement appelés robots aspirateurs, qui comprennent une base mobile (ou un corps principal) qui peut s'accoupler avec un aspirateur à main, comme divulgué par exemple dans le document KR20080028219A. En contrepartie, l'aspirateur à main dans le système de ce document présente notamment l'inconvénient de ne pas être très pratique à manipuler, avec une poignée malaisée à saisir.

### Présentation de l'invention

Un but de la présente invention est de répondre aux inconvénients de l'art antérieur mentionnés ci-dessus et en particulier, tout d'abord, de proposer un robot aspirateur formé par un corps principal et un aspirateur à main qui peut s'accoupler au corps principal, qui présente une bonne ergonomie d'utilisation, notamment lors des phases d'accouplement et de désaccouplement.

Pour cela un premier aspect de l'invention concerne un robot aspirateur autonome comprenant :
- un corps principal de robot aspirateur, comprenant au moins une roue motrice,
- un aspirateur à main, comprenant des moyens d'aspiration autonomes, et agencé pour s'accoupler de manière réversible avec le corps principal :
   - de sorte à former le robot aspirateur autonome en coopération avec le corps principal, lorsque l'aspirateur à main est accouplé au corps principal, et
   - de sorte à former un aspirateur à main autonome lorsque l'aspirateur à main est désaccouplé du corps principal,
   dans lequel l'aspirateur à main comprend une poignée de préhension prévue mobile pour occuper :
   - une position escamotée, au moins lorsque l'aspirateur à main est accouplé au corps principal, ou
   - une position déployée, au moins lorsque l'aspirateur à main est désaccouplé du corps principal, pour permettre à un utilisateur de manipuler l'aspirateur à main alors autonome,
- des moyens de verrouillage de la poignée de préhension, prévus pour verrouiller la poignée de préhension en position escamotée.

Les moyens de verrouillage de la poignée de préhension sont prévus pour verrouiller l'aspirateur à main sur le corps principal lorsque la poignée de préhension est en position escamotée. Selon cette mise en oeuvre, le verrouillage de la poignée de préhension sur le corps principal a pour effet de verrouiller également l'aspirateur à main sur le corps principal, via la poignée de préhension. Un seul dispositif de verrouillage assure le verrouillage de la poignée de préhension et de l'aspirateur à main. Ceci permet de réaliser une économie de moyens, et cela procure aussi une ergonomie améliorée, avec une seule opération à réaliser pour l'utilisateur.

Les moyens de verrouillage de la poignée de préhension sont prévus pour verrouiller sur l'aspirateur à main la poignée de préhension en position déployée.

Le robot aspirateur comprend une unique commande de déverrouillage, agencée dans la poignée de préhension, pour commander le déverrouillage de la poignée de préhension en position escamotée du corps principal et désaccoupler l'aspirateur à main. L'ergonomie est simplifiée, une seule commande permet le déverrouillage de la poignée de préhension (qui peut passer de la position escamotée à la position déployée) et de l'aspirateur à main, qui peut être désaccouplé du corps principal.

Avantageusement, les moyens de verrouillage comprennent :
- une première unité de verrouillage pour verrouiller sur l'aspirateur à main la poignée de préhension en position déployée, comprenant:
   - une première protrusion agencée sur l'un de la poignée de préhension ou de l'aspirateur à main, et
   - une première contre-forme agencée sur l'autre de la poignée de préhension ou de l'aspirateur à main,
   dans laquelle la première protrusion engagée avec la première contre-forme verrouille la poignée de préhension sur l'aspirateur à main,
   et/ou
- une deuxième unité de verrouillage pour verrouiller sur le corps principal la poignée de préhension en position escamotée, comprenant:
   - une deuxième protrusion agencée sur l'un du corps principal ou de la poignée de préhension, et
   - une deuxième contre-forme agencée sur l'autre du corps principal ou de la poignée de préhension,
dans laquelle la deuxième protrusion engagée avec la deuxième contre-forme verrouille la poignée de préhension et l'aspirateur à main sur le corps principal.

Avantageusement, celle, de la deuxième protrusion ou de la deuxième contre-forme, qui est agencée sur le corps principal, est fixée à demeure sur le corps principal, et/ou est formée de manière intégrale avec un boîtier ou un châssis du corps principal.

Avantageusement :
- la deuxième protrusion est un index, et
- la deuxième contre-forme est un trou ou un évidement.

Avantageusement, celle, de la deuxième protrusion ou de la deuxième contre-forme, qui est agencée sur la poignée de préhension, est reliée à la commande de déverrouillage.

Avantageusement :
- la première protrusion est un pêne, et
- la première contre-forme est une gâche.

Avantageusement, le robot aspirateur comprend une piste de came agencée pour, lors d'un mouvement d'accouplement de l'aspirateur à main sur le corps principal, et de préférence en fin du mouvement d'accouplement de l'aspirateur à main sur le corps principal, automatiquement dégager de la première contre-forme la première protrusion alors engagée avec la première contre-forme.

Avantageusement, le robot aspirateur comprend des moyens élastiques agencés pour faire passer automatiquement la poignée de préhension de la position escamotée à la position déployée.

Avantageusement, la poignée de préhension est prévue pour être manipulée d'une seule main, et en particulier la poignée de préhension et la commande de déverrouillage sont prévues pour être simultanément manipulées d'une seule main.

Avantageusement, le robot aspirateur comprend au moins une unité de poussée élastique, comprenant un élément mobile et un élément de rappel élastique, agencée pour retenir par poussée élastique l'aspirateur à main accouplé sur le corps principal. En particulier, l'élément mobile est poussé dans une cavité pour retenir l'aspirateur à main sur le corps principal dans une position stable d'accouplement.

Avantageusement, la poignée de préhension est prévue mobile en translation par rapport à l'aspirateur à main.

Avantageusement, la poignée de préhension est prévue mobile en rotation par rapport à l'aspirateur à main.

Avantageusement, les moyens d'aspiration autonomes de l'aspirateur à main forment les seuls moyens d'aspiration du robot aspirateur.

Avantageusement, le robot aspirateur comprend des moyens de stockage d'énergie électrique embarqués dans le corps principal et/ou dans l'aspirateur à main.

Avantageusement, le corps principal du robot aspirateur comprend un logement pour recevoir l'aspirateur à main, et dans lequel le logement débouche au moins sur une paroi latérale du robot aspirateur.

Avantageusement, le robot aspirateur, lorsque l'aspirateur à main est accouplé au corps principal, présente une paroi périphérique définissant une surface latérale enveloppe, de préférence sensiblement circulaire,
et lorsque l'aspirateur à main est accouplé au corps principal avec la poignée de préhension en position escamotée, la poignée de préhension est tangente ou en retrait de la surface latérale enveloppe.

Avantageusement, lorsque l'aspirateur à main est accouplé au corps principal avec la poignée de préhension en position escamotée, la poignée de préhension ne fait pas saillie par rapport à la paroi périphérique du corps principal.

Le robot aspirateur, lorsque l'aspirateur à main est accouplé ou corps principal, présente une paroi périphérique ou une surface latérale enveloppe qui lui permet de pivoter ou tourner sur lui-même sans interférer avec des obstacles proches. La poignée de préhension est tangente ou en retrait de la paroi latérale ou de la surface latérale enveloppe lorsqu'elle est en position escamotée, si bien que la capacité de manoeuvre n'est pas affectée, tout en restant accessible depuis un côté du robot aspirateur, et pas uniquement depuis une direction verticale.

Avantageusement, le robot aspirateur comprend une paroi périphérique, de préférence sensiblement circulaire, dans lequel la poignée de préhension en position déployée est agencée à distance de la paroi périphérique, vers l'extérieur du robot aspirateur.

Avantageusement, la poignée de préhension en position escamotée forme au moins en partie la paroi périphérique.

Avantageusement, le corps principal comprend au moins une portion de boîtier formant un entonnoir, pour guider l'aspirateur à main lors d'un mouvement d'accouplement sur le corps principal.

Avantageusement, le corps principal comprend au moins une portion de glissière, pour guider l'aspirateur à main lors d'un mouvement d'accouplement sur le corps principal. Autrement dit, le corps principal comprend des moyens de guidage agencés pour bloquer cinq degrés de liberté de l'aspirateur à main.

Avantageusement, la poignée de préhension est monobloc, et/ou en une seule partie.

Avantageusement, la paroi périphérique est prévue pour permettre une rotation du robot aspirateur sur lui-même.

Avantageusement, le corps principal comprend une paroi de corps périphérique continue comprenant au moins un périmètre complet commun avec la surface latérale enveloppe.

Avantageusement, le corps principal comprend une paroi de corps périphérique discontinue comprenant au moins un décrochement au niveau du logement. Très avantageusement, l'aspirateur à main est agencé pour combler le décrochement, lorsqu'il est accouplé au corps principal.

Avantageusement, la paroi périphérique comprend au moins un périmètre continu, qui sert de génératrice de base pour construire la surface latérale enveloppe sous forme d'un cylindre, ayant une section de préférence circulaire. Un cylindre est une surface dont les génératrices sont parallèles, construite sur une courbe de base. Dans un cylindre circulaire, la courbe de base est un cercle. Dans la présente invention, la courbe de base est l'intersection d'un plan parallèle au sol avec la paroi externe du robot aspirateur. De préférence, le plan parallèle au sol est placé à une altitude où l'intersection avec la paroi externe donne une courbe de base continue, et de préférence un cercle. Il peut bien entendu exister des endroits où la paroi externe présente des renfoncements, des discontinuités (comme un jeu entre des parois ou entre le corps principal et l'aspirateur à main), mais la surface latérale enveloppe est continue et de forme cylindrique, en formant une surface tangente ou continue à partir de la paroi externe.

Avantageusement, la paroi périphérique comprend au moins un renfoncement au niveau de la poignée de préhension, en retrait de la surface latérale enveloppe. Un tel renfoncement permet de saisir la poignée de préhension, même lorsqu'elle se trouve en position escamotée.

Avantageusement, l'aspirateur à main comprend une paroi d'aspirateur latérale agencée pour être tangente ou en retrait de la surface latérale enveloppe lorsque l'aspirateur à main est accouplé au corps principal.

### Description des dessins

D'autres caractéristiques et avantages de la présente invention apparaîtront plus clairement à la lecture de la description détaillée qui suit de deux modes de réalisation de l'invention donnés à titre d'exemples nullement limitatifs et illustrés par les dessins annexés, dans lesquels :
[fig. 1] représente une vue éclatée en perspective d'un robot aspirateur selon l'invention, comprenant un corps principal à roulettes, et un aspirateur à main ;
[fig. 2] représente une autre vue éclatée en perspective du robot aspirateur de la figure 1 ;
[fig. 3] représente une vue de dessus du robot aspirateur de la figure 1, avec l'aspirateur à main accouplé au corps principal ;
[fig. 4] représente une vue en perspective du robot aspirateur de la figure 1, avec l'aspirateur à main accouplé au corps principal ;
[fig. 5] représente, en perspective, une surface latérale enveloppe du robot aspirateur de la figure 1, avec l'aspirateur à main accouplé au corps principal ;
[fig. 6] représente le robot aspirateur de la figure 4, avec l'aspirateur à main en cours d'accouplement ou de désaccouplement avec le corps principal ;
[fig. 7] représente une vue en perspective d'une mise en oeuvre alternative du robot aspirateur de la figure 1 comprenant une mise en oeuvre alternative d'un corps principal à roulettes, et une mise en oeuvre alternative d'un aspirateur à main ;
[fig. 8] représente une vue en perspective de l'aspirateur à main du robot aspirateur de la figure 7 ;
[fig. 9] représente une autre vue en perspective de l'aspirateur à main du robot aspirateur de la figure 7 ;
[fig. 10] représente un détail d'une poignée de préhension de l'aspirateur à main de la figure 8 ;
[fig. 11] représente un autre détail de la poignée de préhension de l'aspirateur à main de la figure 8 ;
[fig. 12] représente un autre détail de la poignée de préhension de l'aspirateur à main de la figure 8 ;
[fig. 13] représente un autre détail de la poignée de préhension de l'aspirateur à main de la figure 8.

### Description détaillée de l'invention

Les figures 1 et 2 représentent une vue éclatée en perspective d'un robot aspirateur selon l'invention, comprenant un corps principal 10 à roulettes 12, et un aspirateur à main 20.

Sur ces figures 1 et 2, le corps principal 10 est une base mobile avec des roulettes 12, dont au moins une est motrice. Une paroi latérale 13 du corps principal 10 comprend notamment des pare-chocs 14, une paroi lisse 15 et un bord périphérique arrière 16.

L'aspirateur à main 20 comprend en particulier une poignée de préhension 21, un embout d'aspiration 22, une paroi arrière 24 visibles sur les figures 1 et 2, ainsi que des moyens d'aspiration autonomes non visibles sur les figures, c'est-à-dire un moto-ventilateur et des moyens de stockage d'énergie électrique, autrement dit une batterie.

L'aspirateur à main 20 peut s'accoupler de manière réversible au corps principal 10 pour former le robot aspirateur. En effet, l'aspirateur à main 20 permet alors de procurer les moyens d'aspiration, et le corps principal procure la capacité de déplacement sur un sol à nettoyer.

La figure 2 étant une vue arrière en perspective, cette figure 2 montre un logement 19 ménagé dans le corps principal 10, dans lequel peut être logé l'aspirateur à main 20. Plus particulièrement, une surface d'accostage 17 avec une portion arrière plane qui se termine en entonnoir est prévue pour permettre à l'utilisateur de poser l'aspirateur à main 20 dans le logement 19, et de pousser l'aspirateur à main 20 aisément en position accostée.

Comme cela sera expliqué plus en détail ci-après, le corps principal 10 comprend une protrusion 18 sur la surface d'accostage 17, pour permettre un engagement avec une contre-forme 23 de l'aspirateur à main 20, de sorte à permettre un verrouillage une fois l'aspirateur à main 20 accouplé au corps principal 10.

La figure 3 montre en vue de dessus le robot aspirateur avec l'aspirateur à main 20 accouplé au corps principal 10. Cette figure montre en traits mixtes une surface latérale enveloppe 100 formée par la paroi latérale du robot aspirateur. Cette paroi latérale du robot aspirateur comprend notamment la paroi latérale 13 du corps principal et la paroi arrière 24 de l'aspirateur à main 20. La figure 3 montre à dessein pour la compréhension un espace entre la paroi latérale externe du robot aspirateur et la surface latérale enveloppe 100, mais sur cette vue de dessus, la paroi latérale externe du robot aspirateur et la surface latérale enveloppe sont confondues.

Comme le montre bien la figure 3, la paroi latérale et donc la surface latérale enveloppe 100 du robot aspirateur sont de section circulaire, pour permettre une navigation et des virages ou demi tours aisés pour le robot aspirateur si ce dernier rencontre un obstacle (détecté notamment par les pare-chocs 14). En effet, une telle section circulaire, et donc une forme générale cylindrique, permet au robot aspirateur de tourner ou pivoter sans interférence avec un éventuel obstacle en appui ou très proche de la paroi latérale. En conséquence, la surface latérale enveloppe 100 présente une section circulaire.

La figure 4 montre le robot aspirateur avec l'aspirateur à main 20 accouplé au corps principal 10, selon une vue en perspective, et la figure 5 montre la surface latérale enveloppe 100 construite à partir de la paroi latérale du robot aspirateur.

Selon un aspect de la présente invention, la poignée de préhension 21 est mobile entre :
- une position déployée (voir figures 1 et 2) pour permettre à un utilisateur de manipuler l'aspirateur à main 20,
- une position escamotée, (voir figures 3 et 4), lorsque l'aspirateur à main 20 est accouplé sur le corps principal.

Selon l'exemple représenté, la poignée de préhension est mobile en rotation, selon un axe de rotation sensiblement perpendiculaire au sol à nettoyer, lorsque les roulettes 12 du corps principal reposent sur le sol.

Un aspect important est de prévoir que lorsque la poignée de préhension 21 est en position escamotée, la poignée de préhension 21 est soit tangente à la surface latérale enveloppe 100, soit en retrait. En conséquence, la capacité de manoeuvre du robot aspirateur n'est pas affectée (car en position escamotée, la poignée de préhension 21 n'est pas en saillie par rapport à la surface latérale enveloppe ou la paroi latérale), et l'ergonomie d'utilisation est bonne (avec la poignée de préhension 21 en position déployée facile à saisir).

La figure 5 montre bien que la poignée de préhension 21, représentée en traits pointillée et en position escamotée, est entièrement contenue dans la surface latérale enveloppe 100, et n'en fait pas saillie. Ainsi le robot aspirateur peut librement tourner sur lui-même.

La figure 6 montre la poignée de préhension 21 en position déployée, avec l'aspirateur à main 20 engagé dans le logement 19 du corps principal 10. Cette figure 6 montre donc soit la fin de l'accouplement, et il ne reste qu'à faire pivoter la poignée de préhension 21 vers la position escamotée, soit le début du désaccouplement, et il reste à tirer vers l'arrière l'aspirateur à main 20 pour le dégager complètement du corps principal 10. On peut prévoir un verrouillage de la poignée de préhension 21 en position déployée sur l'aspirateur à main 20, avec une première protrusion engagée dans une première contre-forme (non représentées).

Lors d'une opération d'accouplement de l'aspirateur à main 20 sur le corps principal 10, il est également prévu de verrouiller l'aspirateur à main 20 sur le corps principal 10, pour sécuriser l'utilisation du robot aspirateur.

A cet effet, la protrusion 18 visible figure 2 est agencée pour s'engager dans la contre-forme 23 ménagée dans la poignée de préhension 21 lors de l'engagement de l'aspirateur à main 20 dans le logement 19 du corps principal 10. En fin de mouvement d'engagement, la protrusion 18 (qui comprend par exemple un épaulement) est complètement engagée dans la contre-forme 23 (qui peut être une rainure en Té).

Lors de la rotation de la poignée de préhension 21 depuis sa position déployée (figures 1 et 2) vers sa position escamotée (figures 3 et 4), la rotation de la poignée de préhension 21 provoque le verrouillage de la poignée de préhension sur la protrusion 18, qui est emprisonnée dans la contre-forme 23. En conséquence, ce verrouillage provoque simultanément le verrouillage de l'aspirateur à main 20 sur le corps principal 10. En fin de rotation de la poignée de préhension, on peut prévoir un maintien en position escamotée avec un poussoir à bille qui s'engage dans une forme en creux par exemple.

Lors du désaccouplement de l'aspirateur à main 20, l'utilisateur fait tout d'abord passer la poignée de préhension 21 de la position escamotée vers la position déployée, ce qui automatiquement dégage la protrusion 18 de la contre-forme 23, et l'utilisateur peut retirer l'aspirateur à main 20 du logement 19.

La figure 7 représente une mise en oeuvre alternative d'un robot aspirateur selon l'invention.

Selon cette mise en oeuvre, l'aspirateur à main 20A comprend une poignée de préhension 21A qui est mobile en translation, et la paroi arrière 24A comprend un renfoncement. Cependant, selon cette mise en oeuvre, la surface latérale enveloppe 100 est toujours un cylindre de section circulaire (car le corps principal 10A comprend un périmètre circulaire qui sert de base pour construire la surface latérale enveloppe 100), et en position escamotée, la poignée de préhension 21A est tangente ou en retrait de la surface latérale enveloppe.

Par ailleurs, selon cette mise en oeuvre, le corps principal 10A comprend un logement 19A, une protrusion 18A, et une piste de came 188 sur une surface d'accostage 17A. En effet, comme on le voit figure 13, la poignée de préhension 21A, en position déployée, est verrouillée sur l'aspirateur à main 20A, par un pêne 221 (une première protrusion) engagé dans une gâche (une première contre-forme, non représentée) de l'aspirateur à main 20A. En début de mouvement d'accouplement de l'aspirateur à main 20A sur le corps principal 10A, une partie de commande du pêne 221 est repoussée vers le haut par la piste de came 18B, au travers d'une ouverture 23A du boîtier de l'aspirateur à main 20A, visible figure 9. En conséquence, le pêne 221 ne verrouille plus la poignée de préhension 21A sur l'aspirateur à main 20A, et la poignée de préhension 21A peut alors aller dans la position escamotée, poussée par l'utilisateur.

La poignée de préhension 21A comprend également une gâchette 211, un renvoi 212, un index 214 (une deuxième protrusion) et un ressort 213 visibles figures 11 et 12, pour permettre un verrouillage de la poignée de préhension en position escamotée sur le corps principal 10, grâce à la protrusion 18A qui comprend un évidement interne (une deuxième contre-forme) comme le montre la figure 12.

Dans le détail, en fin d'accouplement de l'aspirateur à main 20A sur le corps principal 10A, une fois la poignée de préhension 21A déverrouillée de la position déployée, celle-ci se déplace horizontalement comme le montre la flèche PH de la figure 12. En fin de course, l'index 214 rencontre la protrusion 18A, et se soulève en raison de la poussée de l'utilisateur et de la présence d'un chanfrein, si bien qu'en toute fin de course de la poignée de préhension 21A, l'index 214 est en regard de l'évidement de la protrusion 18A, et y est poussé par l'action du ressort 213.

En conséquence, la poignée de préhension 21A est alors verrouillée sur le corps principal 10A, mais cela verrouille également l'aspirateur à main 20A sur le corps principal 10A. L'accouplement est alors sécurisé. En effet, seule une action de l'utilisateur sur la gâchette 211 peut soulever l'index 214 et déverrouiller la poignée de préhension 21A et l'aspirateur à main 20A du corps principal 10A.

Par ailleurs, la protrusion 18A présente une section transversale en Té (visible figure 7), et s'engage dans une contre-forme 23B (une rainure en Té inversé) de l'aspirateur à main 20A, visible figure 9, de sorte à bloquer complétement l'aspirateur à main 20A sur le corps principal.

Enfin, on peut prévoir un ressort pour repousser automatiquement la poignée de préhension 21A depuis la position escamotée vers la position déployée, dès que la gâchette 211 est actionnée, toujours pour faciliter l'usage de l'appareil.

On comprendra que diverses modifications et/ou améliorations évidentes pour l'homme du métier peuvent être apportées aux différents modes de réalisation de l'invention décrits dans la présente description sans sortir du cadre de l'invention.

## Revendications

1. Robot aspirateur autonome comprenant :
● un corps principal (10 ; 10A) de robot aspirateur, comprenant au moins une roue motrice,
● un aspirateur à main (20 ; 20A), comprenant des moyens d'aspiration autonomes, et agencé pour s'accoupler de manière réversible avec le corps principal (10 ; 10A) :
- de sorte à former le robot aspirateur autonome en coopération avec le corps principal (10 ; 10A), lorsque l'aspirateur à main (20 ; 20A) est accouplé au corps principal (10 ; 10A), et
- de sorte à former un aspirateur à main (20 ; 20A) autonome lorsque l'aspirateur à main (20 ; 20A) est désaccouplé du corps principal (10 ; 10A), dans lequel l'aspirateur à main (20 ; 20A) comprend une poignée de préhension (21 ; 21A) prévue mobile pour occuper :
- une position escamotée, au moins lorsque l'aspirateur à main (20 ; 20A) est accouplé au corps principal (10 ; 10A), ou
- une position déployée, au moins lorsque l'aspirateur à main (20 ; 20A) est désaccouplé du corps principal (10 ; 10A), pour permettre à un utilisateur de manipuler l'aspirateur à main (20 ; 20A) alors autonome,
● des moyens de verrouillage de la poignée de préhension (21 ; 21A), prévus pour verrouiller la poignée de préhension (21 ; 21A) en position escamotée, dans lequel les moyens de verrouillage de la poignée de préhension (21 ; 21A) sont prévus pour verrouiller l'aspirateur à main (20 ; 20A) sur le corps principal (10 ; 10A) lorsque la poignée de préhension (21 ; 21A) est en position escamotée, **caractérisé en ce que**
le robot aspirateur autonome comprend une unique commande de déverrouillage, agencée dans la poignée de préhension, pour commander le déverrouillage de la poignée de préhension (21 ; 21A) en position escamotée du corps principal (10 ; 10A) et désaccoupler l'aspirateur à main (20 ; 20A).

2. Robot aspirateur selon la revendication précédente, dans lequel les moyens de verrouillage comprennent :
● une première unité de verrouillage pour verrouiller sur l'aspirateur à main (20 ; 20A) la poignée de préhension (21 ; 21A) en position déployée, comprenant:
- une première protrusion agencée sur l'un de la poignée de préhension ou de l'aspirateur à main (20 ; 20A), et
- une première contre-forme agencée sur l'autre de la poignée de préhension ou de l'aspirateur à main (20 ; 20A),
et/ou
● une deuxième unité de verrouillage pour verrouiller sur le corps principal (10 ; 10A) la poignée de préhension (21 ; 21A) en position escamotée, comprenant:
- une deuxième protrusion agencée sur l'un du corps principal (10 ; 10A) ou de la poignée de préhension, et
- une deuxième contre-forme agencée sur l'autre du corps principal (10 ; 10A) ou de la poignée de préhension.

3. Robot aspirateur selon la revendication précédente, dans lequel celle, de la deuxième protrusion ou de la deuxième contre-forme, qui est agencée sur le corps principal (10 ; 10A), est fixée à demeure sur le corps principal (10 ; 10A), et/ou est formée de manière intégrale avec un boîtier ou un châssis du corps principal (10 ; 10A).

4. Robot aspirateur selon l'une des revendications 2 ou 3, dans lequel:
- la deuxième protrusion est un index, et
- la deuxième contre-forme est un trou ou un évidement.

5. Robot aspirateur selon l'une des revendications 2 à 4, dans lequel celle, de la deuxième protrusion ou de la deuxième contre-forme, qui est agencée sur la poignée de préhension, est reliée à la commande de déverrouillage.

6. Robot aspirateur selon l'une des revendications 2 à 5, comprenant une piste de came (18B) agencée pour, lors d'un mouvement d'accouplement de l'aspirateur à main (20 ; 20A) sur le corps principal (10 ; 10A), et de préférence en fin du mouvement d'accouplement de l'aspirateur à main (20 ; 20A) sur le corps principal (10 ; 10A), automatiquement dégager de la première contre-forme la première protrusion alors engagée avec la première contre-forme.

7. Robot aspirateur selon l'une des revendications précédentes, comprenant des moyens élastiques agencés pour faire passer automatiquement la poignée de préhension (21 ; 21A) de la position escamotée à la position déployée.

8. Robot aspirateur selon l'une des revendications précédentes, dans lequel le robot aspirateur, lorsque l'aspirateur à main (20 ; 20A) est accouplé au corps principal (10 ; 10A), présente une paroi périphérique définissant une surface latérale enveloppe (100), de préférence sensiblement circulaire,
et dans lequel lorsque l'aspirateur à main (20 ; 20A) est accouplé au corps principal (10 ; 10A) avec la poignée de préhension (21 ; 21A) en position escamotée, la poignée de préhension (21 ; 21A) est tangente ou en retrait de la surface latérale enveloppe (100).

9. Robot aspirateur selon l'une des revendications précédentes, dans lequel le corps principal (10 ; 10A) comprend au moins une portion de glissière, pour guider l'aspirateur à main (20 ; 20A) lors d'un mouvement d'accouplement sur le corps principal (10 ; 10A).

## Patentansprüche

1. Autonomer Saugroboter, umfassend:
- einen Saugroboter-Hauptkörper (10; 10A), der mindestens ein Antriebsrad umfasst,
- einen Handsauger (20; 20A), der autonome Saugmittel umfasst und so eingerichtet ist, dass er reversibel mit dem Hauptkörper (10; 10A) gekoppelt werden kann:
- sodass in Zusammenwirken mit dem Hauptkörper (10; 10A) der autonome Saugroboter gebildet wird, wenn der Handsauger (20; 20A) an den Hauptkörper (10; 10A) gekoppelt ist, und
- sodass ein autonomer Handsauger (20; 20A) gebildet wird, wenn der Handsauger (20; 20A) vom Hauptkörper (10; 10A) abgekoppelt ist, wobei der Handsauger (20; 20A) einen Haltegriff (21; 21A) umfasst, der beweglich vorgesehen ist, um einzunehmen:
- eine eingeklappte Stellung mindestens dann, wenn der Handsauger (20; 20A) an den Hauptkörper (10; 10A) gekoppelt ist, oder
- eine ausgeklappte Stellung mindestens dann, wenn der Handsauger (20; 20A) vom Hauptkörper (10; 10A) abgekoppelt ist, um einem Benutzer zu ermöglichen, den dann autonomen Handsauger (20; 20A) zu bedienen,
- Mittel zum Verriegeln des Haltegriffs (21; 21A), die vorgesehen sind, um den Haltegriff (21; 21A) in der eingeklappten Stellung zu verriegeln, wobei die Mittel zum Verriegeln des Haltegriffs (21; 21A) vorgesehen sind, um den Handsauger (20; 20A) am Hauptkörper (10; 10A) zu verriegeln, wenn sich der Haltegriff (21; 21A) in der eingeklappten Stellung befindet, **dadurch gekennzeichnet, dass**
der autonome Saugroboter eine einzige Entriegelungsbetätigung umfasst, die im Haltegriff eingerichtet ist, um das Entriegeln des Haltegriffs (21; 21A) in der eingeklappten Stellung vom Hauptkörper (10; 10A) zu betätigen und den Handsauger (20; 20A) abzukoppeln.

2. Saugroboter nach dem vorstehenden Anspruch, wobei die Verriegelungsmittel umfassen:
- eine erste Verriegelungseinheit, um den Haltegriff (21; 21A) in der ausgeklappten Stellung am Handsauger (20; 20A) zu verriegeln, umfassend:
- einen ersten Vorsprung, der an einem aus dem Haltegriff oder dem Handsauger (20; 20A) eingerichtet ist, und
- eine erste Gegenform, die am anderen aus dem Haltegriff oder dem Handsauger (20; 20A) eingerichtet ist,
und/oder
- eine zweite Verriegelungseinheit, um den Haltegriff (21; 21A) in der eingeklappten Stellung am Hauptkörper (10; 10A) zu verriegeln, umfassend:
- einen zweiten Vorsprung, der an einem aus dem Hauptkörper (10; 10A) oder dem Haltegriff eingerichtet ist, und
- eine zweite Gegenform, die am anderen aus dem Hauptkörper (10; 10A) oder dem Haltegriff eingerichtet ist.

3. Saugroboter nach dem vorstehenden Anspruch, wobei dasjenige aus dem zweiten Vorsprung oder der zweiten Gegenform, das am Hauptkörper (10; 10A) eingerichtet ist, dauerhaft am Hauptkörper (10; 10A) befestigt ist und/oder einstückig mit einem Gehäuse oder einem Rahmen des Hauptkörpers (10; 10A) gebildet ist.

4. Saugroboter nach einem der Ansprüche 2 oder 3, wobei:
- es sich bei dem zweiten Vorsprung um einen Finger handelt, und
- es sich bei der zweiten Gegenform um ein Loch oder eine Aussparung handelt.

5. Saugroboter nach einem der Ansprüche 2 bis 4, wobei dasjenige aus dem zweiten Vorsprung oder der zweiten Gegenform, das am Haltegriff eingerichtet ist, mit der Entriegelungsbetätigung verbunden ist.

6. Saugroboter nach einem der Ansprüche 2 bis 5, der eine Nockenbahn (18B) umfasst, die so eingerichtet ist, dass bei einer Bewegung zum Ankoppeln des Handsaugers (20; 20A) an den Hauptkörper (10; 10A), und vorzugsweise am Ende der Bewegung zum Ankoppeln des Handsaugers (20; 20A) an den Hauptkörper (10; 10A) der dann mit der ersten Gegenform in Eingriff stehende erste Vorsprung automatisch von der ersten Gegenform gelöst wird.

7. Saugroboter nach einem der vorstehenden Ansprüche, der elastische Mittel umfasst, die so eingerichtet sind, dass sie den Haltegriff (21; 21A) automatisch aus der eingeklappten Stellung in die ausgeklappte Stellung bringen.

8. Saugroboter nach einem der vorstehenden Ansprüche, wobei der Saugroboter, wenn der Handsauger (20; 20A) an den Hauptkörper (10; 10A) gekoppelt ist, eine umlaufende Wand aufweist, die eine vorzugsweise im Wesentlichen kreisrunde seitliche Hüllfläche (100) definiert,
und wobei, wenn der Handsauger (20; 20A) mit dem Haltegriff (21; 21A) in der eingeklappten Stellung an den Hauptkörper (10; 10A) gekoppelt ist, der Haltegriff (21; 21A) zur seitlichen Hüllfläche (100) tangential oder von dieser zurückgesetzt ist.

9. Saugroboter nach einem der vorstehenden Ansprüche, wobei der Hauptkörper (10; 10A) mindestens einen Schienenabschnitt umfasst, um den Handsauger (20; 20A) bei einer Bewegung zum Ankoppeln an den Hauptkörper (10; 10A) zu führen.

## Claims

1. Autonomous robot vacuum cleaner comprising:
● a robot vacuum cleaner main body (10; 10A), comprising at least one drive wheel,
● a handheld vacuum cleaner (20; 20A), comprising autonomous means of suction, and arranged to be reversibly coupled with the main body (10; 10A):
- so as to form the autonomous robot in cooperation with the main body (10; 10A), when the handheld vacuum cleaner (20; 20A) is coupled to the main body (10; 10A), and
- in such a way as to form an autonomous handheld vacuum cleaner (20; 20A) when the handheld vacuum cleaner (20; 20A) is decoupled position from the main body (10; 10A), wherein the handheld vacuum cleaner (20; 20A) includes a grip handle (21; 21A), able to move to occupy:
- a retracted position, at least when the handheld vacuum cleaner (20; 20A) is coupled to the main body (10; 10A), or
- a deployed position, at least when the handheld vacuum cleaner (20; 20A) is decoupled from the main body (10; 10A), to allow a user to manipulate the then autonomous handheld vacuum cleaner (20; 20A),
● means for locking the grip handle (21; 21A), designed to lock the grip handle (21; 21A) in the retracted position, wherein the means for locking the grip handle (21; 21A) are designed to lock the handheld vacuum cleaner (20; 20A) on the main body (10; 10A) when the grip handle (21; 21A) is in the retracted position, **characterised in that**
the autonomous robot vacuum cleaner comprises a single unlocking control, arranged in the grip handle, to control the unlocking of the grip handle (21; 21A) in the retracted position of the main body (10; 10A) and decouple the handheld vacuum cleaner (20; 20A).

2. Robot vacuum cleaner according to the preceding claim, wherein the means of locking comprise:
● a first locking unit to lock the grip handle (21; 21A) on the handheld vacuum cleaner (20; 20A) in the deployed position, comprising:
- a first protrusion arranged on one of the grip handle or of the handheld vacuum cleaner (20; 20A), and
- a first counter-form arranged on the other of the grip handle or of the handheld vacuum cleaner (20; 20A),
and/or
● a second locking unit to lock the grip handle (21; 21A) on the main body (10; 10A) in the retracted position, comprising:
- a second protrusion arranged on one of the main body (10; 10A) or of the grip handle, and
- a second counter-form arranged on the other of the main body (10; 10A) or of the grip handle.

3. Robot vacuum cleaner according to the preceding claim, wherein the one, of the second protrusion or of the second counter-form, which is arranged on the main body (10; 10A), is permanently fixed on the main body (10; 10A), and/or is integrally formed with a case or a frame of the main body (10; 10A).

4. Robot vacuum cleaner according to one of claims 2 or 3, wherein:
- the second protrusion is an index, and
- the second counter-form is a hole or a recess.

5. Robot vacuum cleaner according to one of claims 2 to 4, wherein the one, of the second protrusion or of the second counter-form, which is arranged on the grip handle, is connected to the unlocking control.

6. Robot vacuum cleaner according to one of claims 2 to 5, comprising a cam track (18B) arranged to, during a coupling movement of the handheld vacuum cleaner (20; 20A) on the main body (10; 10A), and preferably at the end of the coupling movement of the handheld vacuum cleaner (20; 20A) on the main body (10; 10A), automatically clear from the first counter-form the first protrusion then engaged with the first counter-form.

7. Robot vacuum cleaner according to one of the preceding claims, comprising elastic means arranged to automatically pass the grip handle (21; 21A) from the retracted position to the deployed position.

8. Robot vacuum cleaner according to one of the preceding claims, wherein the robot vacuum cleaner, when the handheld vacuum cleaner (20; 20A) is coupled to the main body (10; 10A), has a peripheral wall defining an envelope side surface (100), preferably substantially circular,
and wherein when the handheld vacuum cleaner (20; 20A) is coupled to the main body (10; 10A) with the grip handle (21; 21A) in the retracted position, the grip handle (21; 21A) is tangent or set back from the envelope side surface (100).

9. Robot vacuum cleaner according to one of the preceding claims, wherein the main body (10; 10A) comprises at least one slider portion, to guide the handheld vacuum cleaner (20; 20A) during a coupling movement on the main body (10; 10A).
